# EUROPÄISCHE PATENTSCHRIFT

(11) **EP 4 049 511 B1**
(45) Veröffentlichungstag und Bekanntmachung des Hinweises auf die Patenterteilung: **06.08.2025**
(21) Anmeldenummer: 20793365.6
(22) Anmeldetag: 20.10.2020
(51) Int. Cl.: H05B 3/26

(54) **ELEKTRISCHE HEIZEINRICHTUNG, INSBESONDERE FÜR MOBILE ANWENDUNGEN**
ELECTRICAL HEATING DEVICE, IN PARTICULAR FOR MOBILE APPLICATIONS
DISPOSITIF DE CHAUFFAGE ÉLECTRIQUE, NOTAMMENT POUR DES APPLICATIONS MOBILES

(30) Priorität: 22.10.2019 DE 102019128467
(43) Veröffentlichungstag der Anmeldung: 31.08.2022
(73) Patentinhaber: Webasto SE, 82131 Stockdorf (DE)
(72) Erfinder: BUCKL, Stephan, 82131 Stockdorf (DE); SCHMIDMAYER, Andreas, 82131 Stockdorf (DE); LARISCH, Florian, 82131 Stockdorf (DE)
(74) Vertreter: Schumacher & Willsau
(86) Internationale Anmeldenummer: PCT/EP2020/079472
(87) Internationale Veröffentlichungsnummer: WO 2021/078724

(56) Entgegenhaltungen:
- EP-A1- 2 779 784
- WO-A1-2008/011507
- DE-U1- 202018 102 013
- US-A- 2 878 357

## Beschreibung

Die Erfindung betrifft eine elektrische Heizeinrichtung für mobile Anwendungen nach Anspruch 1 sowie ein Fahrzeug, insbesondere Kraftfahrzeug, umfassend eine elektrische Heizeinrichtung.

WO 2013/186106 A1 beschreibt eine elektrische Heizeinrichtung für ein Kraftfahrzeug mit einem als Leiterbahn auf einem Substrat ausgebildeten Heizwiderstand. Die Leiterbahn ist bifilar ausgebildet und im Bereich einer Leiterbahnumlenkung in die Gegenrichtung ist ein verbreiterter Isolationsbereich vorgesehen. Der verbreiterte Isolationsbereich soll bewirken, dass sich ein Stromfluss möglichst durch die volle Breite der Leiterbahn einstellt, um zu vermeiden, dass sich lokal innenliegend besonders gut durchströmte Bereiche und im außenliegenden Randbereich der Leiterbahn schlecht durchströmte Bereiche ausbilden können. In diesem Zusammenhang hat sich jedoch herausgestellt, dass sich im Bereich der Leiterbahnumlenkung immer noch eine vergleichsweise stark erhöhte Temperatur einstellen kann. Aus der EP 2 779 784 A1 ist eine elektrische Heizeinrichtung vorbekannt, bei der eine durchgängige Heizleiterbahn aus einem Heizleitermaterial in Umlenkbereichen dicker ausgestaltet ist. Aus der WO 2008/011507 A1 ist eine elektrische Heizeinrichtung vorbekannt, bei der eine durchgängige Heizleiterbahn im Umlenkbereich eine zusätzliche Metallschicht umfasst. Die US 2,878,357 A beschreibt eine elektrische Scheibenheizung, bei der zwischen zwei Glassubstratscheiben durchsichtige Heizleiterbahnabschnitte eingepasst sind, die in ihren schmalen Stirnseiten an metallische Verbindungs- beziehungsweise Anschlussstrukturen anstoßen. Aus der DE 20 2018 102 013 U1 ist ferner noch eine gattungsgemäße elektrische Heizeinrichtung vorbekannt.

Es ist Aufgabe der vorliegenden Erfindung, eine elektrische Heizeinrichtung sowie ein entsprechendes Fahrzeug, insbesondere Kraftfahrzeug, vorzuschlagen, bei der eine vergleichsweise homogene Temperaturverteilung erreicht wird, wobei die elektrische Heizeinrichtung möglichst kompakt und kostengünstig in der Herstellung sein soll.

Diese Aufgabe wird durch eine elektrische Heizeinrichtung, insbesondere für mobile Anwendungen, nach Anspruch 1 gelöst.

Insbesondere wird die Aufgabe durch eine elektrische Heizeinrichtung gelöst, mit einem aus einem Metall gefertigtem Substrat und einer auf dem Substrat ausgebildeten Heizleiterschicht, die über eine zwischengelagerte elektrisch isolierende Zwischenschicht von dem Substrat getrennt ist, wobei die Heizleiterschicht durch zumindest eine erste Trennunterbrechung unterbrochen ist, wobei die erste Trennunterbrechung zumindest einen ersten und einen zweiten Schichtabschnitt der Heizleiterschicht voneinander trennt, wobei der erste Schichtabschnitt an einem ersten Ende mit einem ersten Anschluss verbunden ist und der zweite Schichtabschnitt an einem ersten Ende mit einem zweiten Anschluss verbunden ist, wobei der erste Schichtabschnitt an einem zweiten Ende mit dem zweiten Schichtabschnitt verbunden ist und über diesen zweiten Schichtabschnitt mit dem zweiten Anschluss verbunden ist, wobei dem ersten und zweiten Anschluss zumindest teilweise ein separater Anschlussstreifen zugeordnet ist, wobei mindestens eine Anschluss-Trennunterbrechung des separaten Anschlussstreifens in die zumindest eine Trennunterbrechung übergeht und/oder mit dieser fluchtet und/oder auf derselben Linie wie diese angeordnet ist.

Ein Kerngedanke der Erfindung liegt darin, mindestens zwei Schichtabschnitte einer Heizleiterschicht durch eine (erste) Trennunterbrechung voneinander zu trennen und entsprechend so zu verschalten bzw. elektrisch zu verbinden (zu kontaktieren), dass ein Strom über die mindestens zwei Schichtabschnitte (insbesondere seriell) fließt und ein Aufheizen stattfinden kann. Der Herstellungs- und insbesondere Strukturierungsaufwand kann dabei vergleichsweise gering ausfallen. Die Temperatur (im Betrieb) im Bereich von Umlenkungen kann vergleichsweise moderat sein oder nicht wesentlich erhöht sein (gegenüber sonstigen Bereichen). Insgesamt wird auf einfache Art und Weise eine effektiv und zuverlässig arbeitende Heizeinrichtung erzielt.

Unter einer Trennunterbrechung ist insbesondere eine Unterbrechung zu verstehen, die einen Stromfluss (unmittelbar bzw. über die Trennunterbrechung) zwischen entsprechenden jeweils voneinander getrennten Bereichen bzw. Abschnitten verhindert ist oder zumindest reduziert ist. Dazu ist die Trennunterbrechung vorzugsweise isolierend ausgebildet oder weist einen entsprechend hohen Widerstand auf.

Eine elektrische Leitfähigkeit der (jeweiligen) Trennunterbrechung ist vorzugsweise kleiner als 10⁶ S·m⁻¹, weiter vorzugsweise kleiner als 10³ S·m⁻¹, weiter vorzugsweise kleiner als 10⁻¹ S·m⁻¹, weiter vorzugsweise kleiner als 10⁻⁴ S·m⁻¹, weiter vorzugsweise kleiner als 10⁻⁶ S·m⁻¹ (bei 20 °C).

Alternativ oder zusätzlich ist eine elektrische Leitfähigkeit der (jeweiligen) Trennunterbrechung vorzugsweise geringer als eine elektrische Leitfähigkeit der jeweiligen voneinander getrennten Abschnitte, insbesondere multipliziert mit dem Faktor 0,5; vorzugsweise multipliziert mit dem Faktor 0,1, weiter vorzugsweise multipliziert mit dem Faktor 0,05, (bei 20 °C).

Alternativ oder zusätzlich ist eine elektrische Leitfähigkeit der (jeweiligen) Trennunterbrechung vorzugsweise geringer als eine elektrische Leitfähigkeit eines/des elektrischen Verbindungsabschnittes, insbesondere Verbindungsstreifens, z.B. Kupferstreifens, insbesondere multipliziert mit dem Faktor 0,5; vorzugsweise multipliziert mit dem Faktor 0,1, weiter vorzugsweise multipliziert mit dem Faktor 0,05, (bei 20 °C).

Vorzugsweise ist die Heizleiterschicht durch mindestens eine zweite Trennunterbrechung (insbesondere vollständig) unterbrochen, wobei die zweite Trennunterbrechung zumindest einen dritten von zumindest einem zweiten Schichtabschnitt der Heizleiterschicht voneinander trennt. Weiter vorzugsweise ist der dritte Abschnitt an einem ersten Ende mit dem ersten Anschluss bzw. Pol, beispielsweise Plus-Pol (elektrisch leitend) verbunden. Insgesamt kann dadurch eine besonders effektive und dennoch einfache Strukturierung erzielt werden.

Der dritte Schichtabschnitt ist vorzugsweise mit dem zweiten Anschluss (nur) über den zweiten Schichtabschnitt verbunden.

Insoweit im Vorliegenden von Verbindungen die Rede ist, sollen damit immer elektrisch leitende Verbindungen gemeint sein, es sei dann es ergibt sich aus dem Kontext etwas Anderes.

In einer konkreten Ausführungsform liegen genau zwei Trennunterbrechungen vor, es können jedoch auch mindestens drei oder mindestens vier Trennunterbrechungen vorliegen. Insofern kann die Heizleiterschicht ausführungsgemäß in genau zwei oder drei, ggf. jedoch auch in mehr als drei, insbesondere in mehr als vier oder in mehr als fünf Schichtabschnitte (durch entsprechende Trennunterbrechungen) unterteilt sein.

Ausführungsgemäß sind der erste und zweite Schichtabschnitt (zumindest teilweise) durch einen zusätzlichen bzw. separaten Leiter, insbesondere einen Draht und/oder einen leitenden (ausführungsgemäß unstrukturierten) Streifen (Metall- beziehungsweise Verbindungsstreifen) miteinander (leitend) verbunden, wobei der Steifen alternativ auch strukturiert ausgebildet sein kann. Unter einem separaten Leiter ist insbesondere ein Leiter zu verstehen, der strukturell gegenüber der Heizleiterschicht abgetrennt ist, insbesondere auf und/oder an der Heizleiterschicht (zusätzlich) angebracht ist und/oder gegenüber der Heizleiterschicht eine erhöhte (oder verminderte) Dicke aufweist. Besonders bevorzugt ist ein Metallstreifen, weiter vorzugsweise Kupferstreifen (also ein Metallstreifen aus Kupfer oder einer Kupferlegierung). Der separate Leiter (insbesondere Streifen) kann sich über mindestens 50 %, ggf. mindestens 80 % oder (zumindest nahezu) 100 % einer Seite der (gesamten) Heizleiterschicht erstrecken (oder sogar über diese Seite hinaus). Eine Breite des separaten Leiters (insbesondere Streifens) entspricht vorzugsweise maximal 50 %, weiter vorzugsweise maximal 10 % einer Ausdehnung der Heizleiterschicht in Richtung der Breite des separaten Leiters (Streifens). In konkreten Ausführungsformen ist der separate Leiter (insbesondere Streifen) mindestens 3-mal, vorzugsweise mindestens 5-mal so lang wie breit. Der separate Leiter (insbesondere Streifen) kann (zumindest im Wesentlichen) eine rechteckförmige Kontur aufweisen und/oder zwei (insbesondere parallele) Längsseiten aufweisen, die sich über mindestens 50 % der Gesamt-Länge des Streifens erstrecken.

In Ausführungsformen sind dem ersten und zweiten Anschluss bzw. Pol (zumindest teilweise) ein (separater) Anschlussstreifen, insbesondere ein (zweiter) Draht und/oder ein (zweiter) leitender, insbesondere gemeinsamer und/oder durch mindestens eine Anschluss-Trennunterbrechung in mindestens zwei voneinander getrennte Streifenabschnitte aufgeteilter, Streifen, zugeordnet.

In Ausführungsformen kann der separate Anschlussstreifen eine Konturlinie wie der separate Verbindungsstreifen aufweisen. Vorzugsweise unterscheidet sich der separate Anschlussstreifen von dem separaten Verbindungsstreifen (zumindest oder sogar nur) dadurch, dass der separate Anschlussstreifen mindestens eine Anschluss-Trennunterbrechung umfasst (die ihn in mindestens zwei voneinander elektrisch getrennte Streifenabschnitte aufteilt).

Der separate Anschlussstreifen kann (abgesehen von der/den Anschluss-Trennunterbrechung/en) eine Geometrie bzw. Struktur aufweisen, wie im Hinblick auf den separaten Verbindungsstreifen beschrieben (selbst wenn der separate Verbindungsstreifen nicht gemäß einer solchen Geometrie ausgebildet ist oder eine alternative Geometrie aufweist). Auch hinsichtlich der Materialwahl wird hinsichtlich des separaten Anschlussstreifens auf den separaten Verbindungsstreifen verwiesen (selbst wenn dieser nicht die obige, optional vorgeschlagene Materialwahl aufweist). Insgesamt wird durch den separaten Anschlussstreifen auf einfache Art und Weise ein Anschluss für die einzelnen Schichtabschnitte ermöglicht.

In einer bevorzugten Ausführungsform sind der erste und zweite Anschluss (Pol) auf derselben Seite der Heizleiterschicht angeordnet. Unter einer Seite der Heizleiterschicht ist insbesondere eine Randseite zu verstehen (also insbesondere keine Ober- bzw. Unterseite, sondern insbesondere eine Randseite in einer Ansicht von oben (Draufsicht)). Bei der Randseite kann es sich um eine (oder ggf. zwei) kürzere Seiten handeln (alternativ um eine von ggf. zwei längeren Seiten).

In einer konkreten Ausführungsform können die separaten Anschlussstreifen und Verbindungsstreifen auf sich gegenüberliegenden Seiten (im Sinne des vorherigen Absatzes) angeordnet sein.

Ausführungsgemäß verläuft mindestens eine Trennunterbrechung zumindest im Wesentlichen gerade. Unter einem zumindest im Wesentlichen geraden Verlauf ist insbesondere zu verstehen, dass die Trennunterbrechung entweder über ihre gesamte Länge in dieselbe Richtung verläuft oder ggf. in (zumindest geringfügig) voneinander abweichenden Richtungen, wobei jedoch vorzugsweise eine maximale Abweichung (unter allen Paaren von jeweils lokalen Richtungen) nicht größer als 45°, vorzugsweise nicht größer als 20°, weiter vorzugsweise nicht größer als 10° ist. Insbesondere soll eine Richtung der Trennunterbrechung (bezüglich ihres Verlaufs) an keiner Stelle 180° gegenüber mindestens einer anderen Stelle (bzw. der dortigen Richtung) sein. Dadurch kann auf einfache Art und Weise eine Strukturierung erfolgen.

Die Heizleiterschicht und/oder der erste und/oder der zweite und/oder der dritte Schichtabschnitt ist/sind in bevorzugten Ausführungsformen zumindest im Wesentlichen rechteckförmig ausgebildet. Alternative Geometrien sind denkbar (beispielsweise kreisförmig, elliptisch oder allgemein vieleckig).

Vorzugsweise bedeckt die Heizleiterschicht zumindest 80 % einer Substratoberfläche, weiter vorzugsweise zumindest 85 % der Substratoberfläche. In diesem Fall ist eine vergleichsweise gute Ausnutzung der zur Verfügung stehenden Substratoberfläche gegeben und es ist trotzdem noch eine ausreichende Trennung der einzelnen Bahnabschnitte gegeneinander ermöglicht. Die Heizleiterschicht kann insbesondere weniger als 95 % der Substratoberfläche bedecken.

In den Trennunterbrechungen kann ein elektrisch isolierendes Material angeordnet sein. Alternativ oder zusätzlich können die Trennunterbrechungen auch durch (beispielsweise spaltartige) Freiräume ausgebildet werden.

Auf der Heizleiterschicht kann zumindest eine weitere Schicht, insbesondere Isolierschicht, ausgebildet sein.

In Ausführungsformen ist der zweite Schichtabschnitt breiter als der erste und/oder dritte Schichtabschnitt, vorzugsweise mindestens 1,2-mal so breit, weiter vorzugsweise mindestens 1,5-mal so breit. Dies ist insbesondere dann vorteilhaft, wenn der zweite Schichtabschnitt als gemeinsamer leitender Schichtabschnitt für zwei (beispielsweise in einem ersten Schichtabschnitt und einem dritten Schichtabschnitt voneinander getrennte) Heizkreise ausgebildet wird.

Mindestens zwei der vorliegenden (insbesondere der erste und der zweite), ggf. sämtliche vorliegenden (insbesondere der erste, zweite und dritte), Schichtabschnitte können in einer Ebene, insbesondere auf einer gemeinsamen planen Oberfläche angeordnet sein. Alternativ oder zusätzlich können mindestens zwei der vorliegenden (insbesondere der erste und der zweite), ggf. sämtliche vorliegenden (insbesondere der erste, zweite und dritte), Schichtabschnitt nicht in einer Ebene, beispielsweise auf einer nicht-planen Oberfläche und/oder in verschiedenen Ebenen angeordnet sein (wenn beispielsweise vier oder sechs Schichtabschnitte vorgesehen sind, von denen je zwei bzw. je drei auf verschiedenen Ebenen, insbesondere auf verschiedenen Substraten, angeordnet sind).

Generell sind vorzugsweise zwei oder mehr Heizkreise ausgebildet. Die einzelnen Heizkreise sollen sich vorzugsweise dadurch unterscheiden, dass sie mindestens einen Schichtabschnitt (beispielsweise einen ersten Schichtabschnitt) aufweisen, der mindestens einem weiteren Heizkreis nicht zugeordnet ist. Dadurch soll jedoch nicht ausgeschlossen sein, dass ein weiterer Schichtabschnitt (beispielsweise der zweite Schichtabschnitt) gemeinsam in zwei Heizkreisen enthalten ist. In einer konkreten Ausführungsform umfasst die elektrische Heizeinrichtung mindestens zwei Heizkreise, wobei der erste Schichtabschnitt nur dem ersten Heizkreis zugeordnet ist, der dritte Schichtabschnitt nur dem zweiten Heizkreis zugeordnet ist und der zweite Schichtabschnitt beiden Heizkreisen zugeordnet ist. Unter einem Heizkreis ist insbesondere ein elektrischer Stromkreis zu verstehen, der sich von einem ersten Anschluss (Pol) zu einem zweiten Anschluss (Pol) erstreckt.

Mindestens eine Trennunterbrechung durchläuft die Heizleiterschicht vorzugsweise von einer ersten bis zu einer zweiten Seite (Randseite) derselben, insbesondere vollständig. Bei den Seiten (Randseiten) handelt es sich vorzugsweise um gegenüberliegende (Rand-)Seiten.

In einer konkreten Ausführungsform ist die elektrische Heizeinrichtung eine Kfz-Heizeinrichtung.

Die obengenannte Aufgabe wird insbesondere weiterhin gelöst durch ein Fahrzeug, insbesondere Kraftfahrzeug, umfassend eine elektrische Heizeinrichtung der obigen Art.

Die obengenannte Aufgabe wird insbesondere weiterhin gelöst durch ein Verfahren zur (der) Herstellung der obigen elektrischen Heizeinrichtung.

Vorzugsweise wird mindestens eine Trennunterbrechung durch eine Laserstrukturierung hergestellt. Alternativ oder zusätzlich kann mindestens eine Trennunterbrechung durch eine Maskierung mindestens eines Maskierungsabschnittes (beim Aufbringen der Heizschicht) hergestellt werden.

In einer konkreten Ausführungsform des Verfahrens kann mindestens eine Trennunterbrechung alternativ oder zusätzlich durch einen bei der Herstellung eingebrachten (und später wieder entfernten) länglichen Körper, insbesondere Draht, hergestellt werden.

Generell kann die Heizschicht durch thermisches Spritzen aufgebracht werden.

Zur elektrischen Kontaktierung kann mindestens ein, insbesondere Kupfer umfassendes, Kontaktpad vorgesehen sein, beispielsweise je ein Kontaktpad pro Schichtabschnitt. Unter einem Kontaktpad ist vorzugsweise ein, beispielsweise rundlicher und/oder ovaler (insbesondere elliptischer) Kontaktabschnitt zu verstehen, der vorzugsweise durch Aufbringen aus dem flüssigen Zustand, beispielsweise Auftropfen (Löten) aufgebracht wird.

Der, vorzugsweise Kupfer umfassende, Anschlussstreifen und/oder der mindestens eine, vorzugsweise Kupfer umfassende, Verbindungsstreifen können thermisch gespritzt werden.

Der mindestens eine, vorzugsweise Kupfer umfassende, Anschlussstreifen und/oder der mindestens eine, vorzugsweise Kupfer umfassender, Verbindungsstreifen können mit mindestens einem (dem), vorzugsweise Kupfer umfassenden, Kontaktpad verbunden werden.

Insgesamt wird eine elektrische Heizeinrichtung vorgeschlagen, die insbesondere den zunehmenden Bedarf in elektrisch angetriebenen Fahrzeugen (aufgrund deren zunehmender Verbreitung) effektiv abdecken kann. In der Vergangenheit kamen als elektrische Heizeinrichtungen für derartige mobile Anwendungen überwiegend sogenannte PTC-Heizelemente zum Einsatz, die mit vergleichsweise niedrigen Versorgungsspannungen betrieben wurden, die in einem Bordnetz eines herkömmlichen Kraftfahrzeugs mit einem Verbrennungsmotor vorhanden sind. Insbesondere bei modernen Fahrzeugen, die vollständig oder teilweise elektrisch angetrieben werden, besteht der Bedarf, die Fahrzeuge auch elektrisch mit den Versorgungsspannungen betreiben zu können, die in einem bei diesen realisierten Hochvolt-Bordnetz vorliegen, wie z.B. einer Spannung in einem Bereich zwischen 150 Volt und 900 Volt, ggf. sogar bis über 1.000 Volt.

Unter einer Heizeinrichtung für mobile Anwendungen wird im vorliegenden Kontext eine Heizeinrichtung verstanden, die für den Einsatz in mobilen Anwendungen ausgelegt und dementsprechend angepasst ist. Dies bedeutet insbesondere, dass sie transportabel ist (ggf. in einem Fahrzeug fest eingebaut oder lediglich für den Transport darin untergebracht) und nicht ausschließlich für den dauerhaften, stationären Einsatz, wie es beispielsweise bei der Beheizung eines Gebäudes der Fall ist, ausgelegt ist. Ein Gewicht der Heizeinrichtung kann unter 500 kg, vorzugsweise unter 100 kg, noch weiter vorzugsweise unter 20 kg liegen. Die Heizeinrichtung kann ggf. fest in einem Fahrzeug (Landfahrzeug, Schiff, etc.) insbesondere in einem Landfahrzeug, installiert sein. Insbesondere kann sie zur Beheizung eines Fahrzeug-Innenraums, wie beispielsweise eines Land-, Wasser- oder Luftfahrzeugs, sowie eines (Teil-) offenen Raums, wie er beispielsweise auf Schiffen, insbesondere Yachten, aufzufinden ist, ausgelegt sein. Die Heizeinrichtung kann auch (vorübergehend) stationär eingesetzt werden, wie beispielsweise in großen Zelten, Containern (z.B. Baucontainern), et cetera. Insbesondere kann die elektrische Heizeinrichtung für mobile Anwendungen als Stand- oder Zuheizer für ein Landfahrzeug, wie beispielsweise für einen Wohnwagen, ein Wohnmobil, einen Bus, einen PKW, etc., ausgelegt sein.

Das Substrat kann eine plane oder nicht-plane (beispielsweise gewölbte oder gekrümmte) Oberfläche aufweisen. Die (ggf. nebeneinander verlaufenden) durch Trennunterbrechungen voneinander getrennten Schichtabschnitte sind vorzugsweise auf einer (zumindest im Wesentlichen) gleichmäßigen Höhe gegenüber der Substratoberfläche angeordnet.

Vorzugsweise ist in den Trennunterbrechungen ein elektrisch isolierendes Material angeordnet. Das elektrisch isolierende Material kann bevorzugt neben den Trennunterbrechungen auch die von dem Substrat abgewandte Oberfläche der Heizleiterbahn bzw. Heizleiterbahnen bedecken. Das elektrische isolierende Material kann insbesondere bevorzugt nach dem Ausbilden der Heizleiterbahn bzw. der Heizleiterbahnen als Schicht abgeschieden sein. Das elektrisch isolierende Material ist bevorzugt einerseits elektrisch (vergleichsweise gut) isolierend, andererseits aber thermisch (vergleichsweise gut) leitend. Durch das elektrisch isolierende Material kann die Breite der Isolierunterbrechungen vergleichsweise klein gehalten werden, so dass die zur Verfügung stehende Oberfläche des Substrats effizient für die Heizleiterbahn bzw. Heizleiterbahnen ausgenutzt werden kann.

Gemäß einer Weiterbildung ist auf der Heizleiterschicht zumindest eine weitere Schicht ausgebildet. Es können insbesondere auch mehrere Schichten auf der Heizleiterschicht ausgebildet sein. Bevorzugt kann auf der Heizleiterschicht eine Isolierschicht ausgebildet sein, die ggf. auch die Trennunterbrechungen zwischen den Bahnabschnitten der Heizleiterbahn füllt. Auf der Isolierschicht kann bevorzugt z.B. auch noch eine Sensorschicht zur Überwachung der Funktion der elektrischen Heizeinrichtung ausgebildet sein. Über die Isolierschicht kann ein hohes Maß an Sicherheit bereitgestellt werden, indem stromführende Bereiche zusätzlich isoliert sind.

In einer konkreten Ausführungsform ist die elektrische Heizeinrichtung eine Kraftfahrzeug-Heizeinrichtung. Die elektrische Heizeinrichtung kann dabei insbesondere zum Beheizen eines Fluids, wie z.B. Luft für einen Innenraum des Fahrzeugs oder einer Flüssigkeit in einem Flüssigkeitskreislauf des Fahrzeugs ausgebildet sein.

Die obengenannte Aufgabe wird weiterhin insbesondere durch die Verwendung einer elektrischen Heizeinrichtung der oben beschriebenen Art für ein Fahrzeug, insbesondere Kraftfahrzeug, gelöst.

Die Ausgestaltung der elektrischen Heizeinrichtung hat im Allgemeinen auch den Vorteil, dass kein (oder nur wenig) zusätzlicher Platz auf der Substratoberfläche benötigt wird, so dass eine effiziente Ausnutzung des zur Verfügung stehenden Platzes ermöglicht wird. Insgesamt ist eine vergleichsweise einfache und kostengünstige Ausgestaltung möglich.

Die Heizleiterschicht ist vorzugsweise eine flächig auf dem Substrat abgeschiedene und ggf. anschließend unter Materialabtrag strukturierte Schicht. Dies ermöglicht eine vergleichsweise kostengünstige Herstellung der Heizleiterbahn bzw. der Heizleiterbahnen. Die Heizleiterschicht kann bevorzugt durch ein thermisches Spritzverfahren auf dem Substrat aufgebracht und anschließend (z.B. durch Laserbearbeitung) strukturiert sein. Grundsätzlich sind aber auch andere Verfahren, wie z.B. Druckverfahren, Gießverfahren oder Ähnliches zur Ausbildung der Heizleiterschicht denkbar. Ebenso sind andere Verfahren zur Strukturierung möglich, wie beispielsweise Ätzen, mechanisches Abtragen, Ultraschall oder Ähnliches. Die Heizleiterschicht ist bevorzugt aus einem elektrisch leitfähigen, insbesondere metallischen, Material gefertigt. Weiterhin kann die Heizleiterschicht über eine zwischengelagerte, elektrisch isolierende (und ggf. thermisch gut leitfähige) Zwischenschicht von dem Material des Substrates getrennt sein. Insbesondere kann die Heizleiterschicht beispielsweise aus einer Nickel-Chrom-Legierung gebildet sein und/oder über eine Aluminiumoxidschicht von dem Material des Substrates getrennt sein. Das Substrat kann vorzugsweise eine vergleichsweise gute thermische Leitfähigkeit aufweisen, insbesondere aus einem Metall gefertigt sein.

Die Heizleiterschicht bzw. der jeweilige Schichtabschnitt kann bevorzugt eine Dicke (in der Richtung senkrecht zum Substrat) im Bereich von 5 µm bis 30 µm, insbesondere im Bereich von 10 µm bis 25 µm aufweisen.

Ein Breite (bzw. Ausdehnung senkrecht auf eine Richtung des Stromflusses) eines (jeweiligen) Schichtabschnittes kann mindesten 5 mm, vorzugsweise mindestens 25 mm und/oder höchstens 500 mm, ggf. höchsten 100 mm aufweisen.

In einer konkreten Ausführungsform ist die elektrische Heizeinrichtung als Hochvolt-Heizung für eine Betriebsspannung im Bereich von vorzugsweise zwischen 150 Volt und 900 Volt, weiter vorzugsweise zwischen 200 Volt und 600 Volt ausgelegt. Es ist jedoch ggf. auch eine Auslegung bis über 1.000 Volt möglich. In diesem Fall kann die elektrische Heizeinrichtung besonders vorteilhaft beispielsweise in einem Elektro- oder Hybridfahrzeug zum Einsatz kommen (ohne dass zwingend aufwändige Spannungswandler erforderlich sind).

Vorzugsweise wird durch eine Strukturierung (mittels Trennunterbrechung/en) ein HV+ und ein HV- Potenzial getrennt. Auf die Heizleiterschicht kann eine dünne Schicht Kupfer (insbesondere thermisch gespritzt) aufgebracht sein bzw. werden. Grundsätzlich ist eine Heizeinrichtung mit beispielsweise zwei Heizkreisen denkbar. Das erfindungsgemäße Prinzip ist jedoch auch auf Heizeinrichtungen (bzw. Heizelemente) mit mehr als zwei Heizkreisen anwendbar.

Generell ergibt sich ein vergleichsweise geringer Strukturierungsaufwand (beispielsweise zwei Laserbahnen pro Heizeinrichtung bzw. Heizelement). Eine Strukturierung ist ggf. mit einem identischen Parametersatz für ein Lasersystem sowohl für ein Heizelement als auch für ein Heizelement mit leitenden Streifen (Kupferstreifen) möglich.

Eine Temperatur in eventuellen Umlenkbereichen (beispielsweise 2-mal) ist nicht unbedingt wesentlich erhöht.

Es ist ggf. kein zusätzlicher Spritzprozess notwendig, da ein metallischer Streifen (Kupferstreifen) aus gleichem Material wie optionale Kontaktpads erstellt werden kann. Aufgrund einer vergleichsweise geringen Strukturierungslänge kann eine Maskierung der einzelnen Bahnen (Schichtabschnitte) selbst (beispielsweise anstatt einer nachträglichen Laserstrukturierung) erfolgen. Ein (ggf. aufwändiger) Laserprozess kann dadurch entfallen.

Mehrere Heizkreise können beispielsweise durch einen Draht bei der Fertigung voneinander getrennt werden.

Nachfolgend wird die Erfindung anhand eines Ausführungsbeispiels beschrieben, das anhand der Abbildungen näher erläutert wird. Hierbei zeigt:
Fig. 1 eine schematische Draufsicht einer erfindungsgemäßen elektrischen Heizeinrichtung.

In der nachfolgenden Beschreibung werden für gleiche und gleichwirkende Teile dieselben Bezugsziffern verwendet.

Fig. 1 zeigt eine schematische Draufsicht einer erfindungsgemäßen Heizeinrichtung.

Diese weist eine Heizleiterschicht 12 auf, die auf einem (nicht gezeigten) Substrat angeordnet sein kann. Die Heizleiterschicht 12 ist durch Trennunterbrechungen 13, 14 in einen ersten Schichtabschnitt 15, einen zweiten Schichtabschnitt 16 und einen dritten Schichtabschnitt 17 unterteilt. Die Trennunterbrechungen 13, 14 trennen die entsprechenden Schichtabschnitte 15, 16 bzw. 16, 17 (vollständig) voneinander. Insgesamt sind die Schichtabschnitte 15 bis 17 jedoch nicht vollständig voneinander trennt, sondern über einen metallischen Verbindungsstreifen 18 (Kupferstreifen) miteinander (elektrisch leitend) verbunden.

Gegenüber dem Verbindungsstreifen 18 ist ein Anschlussstreifen 19 angeordnet (insbesondere metallisch, vorzugsweise Kupfer umfassend). Der Anschlussstreifen 19 weist Anschluss-Trennunterbrechungen 20, 21 auf, die die Trennunterbrechungen 13, 14 (jeweils) fortsetzen. Dadurch wird der Anschlussstreifen 19 in drei Streifenabschnitte 22, 23, 24 unterteilt. Die Streifenabschnitt 23, 24 sind wiederum mit einem ersten Pol (insbesondere Plus-Pol) miteinander verbunden. Der Streifenabschnitt 23 ist mit einem zweiten Pol (beispielsweise Minus-Pol) verbunden. Zum elektrischen Anschluss sind weiterhin Kontaktpads (z. B. Kupfer umfassend) 25, 26, 27 vorgesehen.

Durch ersten Schichtabschnitt 15 und zweiten Schichtabschnitt 16 wird ein erster Heizkreis 36 ausgebildet. Durch dritten Schichtabschnitt 17 und zweiten Schichtabschnitt (gemeinsamen Schichtabschnitt) 16 wird ein zweiter Heizkreis 37 ausgebildet.

Der Verbindungsstreifen 18 weist vorzugsweise keine Unterbrechungen (Trennunterbrechungen) auf.

Der Verbindungsstreifen 18 und/oder der Anschlussstreifen 19 erstrecken sich vorzugsweise (zumindest im Wesentlichen) senkrecht zu den Schichtabschnitten 15, 16, 17.

Konkret ist ein erstes Ende 28 des ersten Schichtabschnittes 15 mit einem ersten Anschluss 29 (bzw. ersten Pol 29, z. B. Pluspol, insbesondere HV+) verbunden. Analog ist ein erstes Ende 30 des dritten Schichtabschnittes 17 mit dem ersten Anschluss (Pol) 29 verbunden. Ein zweites Ende 31 des ersten Abschnittes 15 sowie ein zweites Ende 32 des dritten Schichtabschnittes 17 sind jeweils (über den Verbindungsstreifen 18) mit einem zweiten Ende 33 des zweiten Schichtabschnittes 16 verbunden. Ein erstes Ende 34 des zweiten Schichtabschnittes 16 ist mit einem zweiten Anschluss 35 (zweiten Pol, z. B. Minus-Pol, insbesondere HV-) verbunden.

In diesem Sinne muss also ein jeweiliger Anschluss (dies gilt hier insbesondere für den Anschluss 29) nicht einstückig bzw. zusammenhängend ausgebildet sein.

### Bezugszeichen

- 12: Heizleiterschicht
- 13: Trennunterbrechung
- 14: Trennunterbrechung
- 15: erster Schichtabschnitt
- 16: zweiter Schichtabschnitt
- 17: dritter Schichtabschnitt
- 18: Verbindungsstreifen
- 19: Anschlussstreifen
- 20: Anschluss-Trennunterbrechung
- 21: Anschluss-Trennunterbrechung
- 22: Streifenabschnitt
- 23: Streifenabschnitt
- 24: Streifenabschnitt
- 25: Kontaktpad
- 26: Kontaktpad
- 27: Kontaktpad
- 28: erstes Ende von 15
- 29: erster Anschluss
- 30: erstes Ende von 17
- 31: zweites Ende von 15
- 32: zweites Ende von 17
- 33: zweites Ende von 16
- 34: erstes Ende von 16
- 35: zweiter Anschluss
- 36: erster Heizkreis
- 37: zweiter Heizkreis

## Patentansprüche

1. Elektrische Heizeinrichtung, mit:
einem aus einem Metall gefertigtem Substrat und einer auf dem Substrat ausgebildeten Heizleiterschicht (12), die über eine zwischengelagerte elektrisch isolierende Zwischenschicht von dem Substrat getrennt ist, wobei die Heizleiterschicht (12) durch zumindest eine erste Trennunterbrechung (13) unterbrochen ist, wobei die erste Trennunterbrechung (13) zumindest einen ersten (15) und einen zweiten (16) Schichtabschnitt der Heizleiterschicht (12) voneinander trennt, wobei der erste Schichtabschnitt (15) an einem ersten Ende (28) mit einem ersten Anschluss (29) verbunden ist und der zweite Schichtabschnitt (16) an einem ersten Ende (34) mit einem zweiten Anschluss (35) verbunden ist, wobei der erste Schichtabschnitt (15) an einem zweiten Ende (31) mit dem zweiten Schichtabschnitt (16) verbunden ist und über diesen zweiten Schichtabschnitt (16) mit dem zweiten Anschluss (35) verbunden ist,
**dadurch gekennzeichnet, dass**
dem ersten (29) und zweiten (35) Anschluss zumindest teilweise ein separater Anschlussstreifen (19) zugeordnet ist, wobei mindestens eine Anschluss-Trennunterbrechung (20) des separaten Anschlussstreifens (19) in die zumindest eine Trennunterbrechung (13) übergeht und/oder mit dieser fluchtet und/oder auf derselben Linie wie diese angeordnet ist.

2. Elektrische Heizeinrichtung nach Anspruch 1,
**dadurch gekennzeichnet, dass**
die Heizleiterschicht (12) durch zumindest eine zweite Trennunterbrechung unterbrochen ist, wobei die zweite Trennunterbrechung (14) vorzugsweise einen dritten (17) und den zweiten (16) Schichtabschnitt der Heizleiterschicht (12) voneinander Trennt, wobei der dritte Schichtabschnitt (17) vorzugsweise an einem ersten Ende (30) mit dem ersten Anschluss (29) verbunden ist.

3. Elektrische Heizeinrichtung nach einem der vorhergehenden Ansprüche,
**dadurch gekennzeichnet, dass**
der erste (15) und zweite (16) Schichtabschnitt zumindest teilweise durch einen separaten Verbindungsstreifen (18) miteinander verbunden sind.

4. Elektrische Heizeinrichtung nach einem der vorhergehenden Ansprüche,
**dadurch gekennzeichnet, dass**
der erste (29) und zweite (35) Anschluss auf derselben Seite der Heizleiterschicht (12) angeordnet sind.

5. Elektrische Heizeinrichtung nach einem der vorhergehenden Ansprüche,
**dadurch gekennzeichnet, dass**
mindestens eine Trennunterbrechung (13, 14) zumindest im Wesentlichen gerade verläuft.

6. Elektrische Heizeinrichtung nach einem der vorhergehenden Ansprüche,
**dadurch gekennzeichnet, dass**
die Heizleiterschicht (12) und/oder der erste (15) und/oder der zweite (16) und/oder der dritte (17) Schichtabschnitt derselben zumindest im Wesentlichen rechteckförmig ausgebildet ist/sind.

7. Elektrische Heizeinrichtung nach einem der vorhergehenden Ansprüche,
**dadurch gekennzeichnet, dass**
die Heizleiterschicht (12) zumindest 80 % einer Substratoberfläche bedeckt, bevorzugt zumindest 85 % der Substratoberfläche und/oder
in der jeweiligen Trennunterbrechung (13, 14) ein elektrisch isolierendes Material angeordnet ist
und/oder
auf der Heizleiterschicht (12) zumindest eine weitere Schicht, insbesondere Isolierschicht, ausgebildet ist.

8. Elektrische Heizeinrichtung nach einem der vorhergehenden Ansprüche,
**dadurch gekennzeichnet, dass**
der zweite Schichtabschnitt (16) breiter ist als der erste (15) und/oder dritte (17) Schichtabschnitt, vorzugsweise mindestens um den Faktor 1,2; weiter vorzugsweise mindestens um den Faktor 1,5.

9. Elektrische Heizeinrichtung nach einem der vorhergehenden Ansprüche,
**dadurch gekennzeichnet, dass**
zwei oder mehr Heizkreise (36, 37) ausgebildet sind.

10. Elektrische Heizeinrichtung nach einem der vorhergehenden Ansprüche,
**dadurch gekennzeichnet, dass**
mindestens eine Trennunterbrechung (13, 14) die Heizleiterschicht (12) von einer ersten bis zu einer zweiten Seite derselben, insbesondere vollständig, durchläuft.

11. Elektrische Heizeinrichtung nach einem der vorhergehenden Ansprüche,
**dadurch gekennzeichnet, dass**
die elektrische Heizeinrichtung eine Kfz-Heizeinrichtung ist.

12. Fahrzeug, insbesondere Kraftfahrzeug, umfassend eine elektrische Heizeinrichtung nach einem der vorhergehenden Ansprüche.

13. Verfahren zur Herstellung einer elektrischen Heizeinrichtung nach einem der Ansprüche 1 bis 11, wobei mindestens eine Trennunterbrechung (13, 14) durch eine Laserstrukturierung und/oder eine Maskierung mindestens eines Maskierungsabschnittes beim Aufbringen der Heizschicht und/oder einen bei der Herstellung eingebrachten und später wieder entfernten länglichen Körper, insbesondere Draht, hergestellt wird und/oder mindestens ein, vorzugsweise Kupfer umfassender, Anschlussstreifen (19) und/oder mindestens ein, vorzugsweise Kupfer umfassender, Verbindungstreifen (18) thermisch gespritzt werden und/oder mit mindestens einem, vorzugsweise Kupfer umfassenden, Kontaktpad (25, 26, 27) verbunden werden.

## Claims

1. Electric heating device with:
a substrate formed of metal and a heat conductor layer (12), which is separated from the substrate by an intermediate electrically insulating layer, formed on the substrate, wherein the heat conductor layer (12) is interrupted by at least a first isolating interruption (13), wherein the first isolating interruption (13) separates at least a first (15) and a second (16) layer portion of the heat conductor layer (12) from each other, wherein the first layer portion (15) is connected at a first end (28) to a first terminal (29) and the second layer portion (16) is connected at a first end (34) to a second terminal (35), wherein the first layer portion (15) is connected at a second end (31) to the second layer portion (16) and is connected via this second layer portion (16) to the second terminal (35)
**characterized in that**
a separate conductive strip (19) is at least partially associated with the first (29) and second (35) terminal, wherein at least one isolating interruption (20) of the separate conductive strip (19) merges into and/or is aligned with and/or is arranged on the same line as the at least one isolating interruption (13).

2. Electric heating device according to Claim 1, **characterized in that**
the heat conductor layer (12) is interrupted by at least a second isolating interruption, wherein the second isolating interruption (14) preferably separates a third (17) and the second (16) layer portion of the heat conductor layer (12) from each other, wherein the third layer portion (17) is preferably connected at a first end (30) to the first terminal (29).

3. Electric heating device according to one of the preceding claims, **characterized in that**
the first (15) and second (16) layer portions are at least partially connected to each other by a separate connecting strip (18).

4. Electric heating device according to one of the preceding claims, **characterized in that**
the first (29) and second (35) terminal are arranged on the same side of the heat conductor layer (12).

5. Electric heating device according to one of the preceding claims, **characterized in that**
at least one isolating interruption (13, 14) is at least substantially straight.

6. Electric heating device according to one of the preceding claims, **characterized in that**
the heat conductor layer (12) and/or the first (15) and/or the second (16) and/or the third (17) layer portion thereof is/are at least substantially rectangular.

7. Electric heating device according to one of the preceding claims, **characterized in that**
the heat conductor layer (12) covers at least 80% of a substrate surface, preferably at least 85% of the substrate surface, and/or
an electrically insulating material is arranged in the particular isolating interruption (13, 14) and/or
at least one further layer, in particular an insulating layer, is formed on the heat conductor layer (12).

8. Electric heating device according to one of the preceding claims, **characterized in that**
the second layer portion (16) is wider than the first (15) and/or third (17) layer portion, preferably at least by a factor of 1.2; further preferably at least by a factor of 1.5.

9. Electric heating device according to one of the preceding claims, **characterized in that**
two or more heating circuits (36, 37) are formed.

10. Electric heating device according to one of the preceding claims, **characterized in that**
at least one isolating interruption (13, 14) passes through the heat conductor layer (12) from a first to a second side thereof, in particular completely.

11. Electric heating device according to one of the preceding claims, **characterized in that**
the electric heating device is a motor vehicle heating device.

12. Vehicle, in particular motor vehicle, comprising an electric heating device according to one of the preceding claims.

13. Method for producing an electric heating device according to one of claims 1 to 11, wherein at least one isolating interruption (13, 14) is produced by laser structuring and/or masking of at least one masking portion when applying the heating layer and/or an elongate body, in particular wire, which is introduced during production and is later removed again, and/or at least one terminal strip (19), preferably comprising copper, and/or at least one connection strip (18), preferably comprising copper, are thermally sprayed and/or are connected to at least one contact pad (25, 26, 27), preferably comprising copper.

## Revendications

1. Dispositif de chauffage électrique, comprenant :
un substrat fabriqué à partir d'un métal et une couche conductrice de chaleur (12) formée sur le substrat, qui est séparée du substrat par une couche intermédiaire électriquement isolante interposée, la couche conductrice de chaleur (12) étant interrompue par au moins une première interruption de séparation (13), la première interruption de séparation (13) séparant au moins une première (15) et une deuxième (16) portion de couche de la couche conductrice de chaleur (12) l'une de l'autre, la portion partie de couche (15) étant reliée au niveau d'une première extrémité (28) à une première connexion (29) et la deuxième portion de couche (16) étant reliée au niveau d'une première extrémité (34) à une deuxième connexion (35), la première portion de couche (15) étant reliée au niveau d'une deuxième extrémité (31) à la deuxième portion de couche (16) et, par le biais de cette deuxième portion de couche (16), à la deuxième connexion (35),
**caractérisé en ce que**
une bande de raccordement séparée (19) est associée au moins en partie à la première (29) et à la deuxième (35) connexion, au moins une interruption de séparation de connexion (20) de la bande de raccordement séparée (19) se prolongeant dans l'au moins une interruption de séparation (13) et/ou étant à fleur de celle-ci et/ou étant disposée sur la même ligne que celle-ci.

2. Dispositif de chauffage électrique selon la revendication 1,
**caractérisé en ce que**
la couche conductrice de chaleur (12) est interrompue par au moins une deuxième interruption de séparation, la deuxième interruption de séparation (14) séparant de préférence une troisième (17) et la deuxième (16) portion de couche de la couche conductrice de chaleur (12) l'une de l'autre, la troisième portion de couche (17) étant reliée de préférence au niveau d'une première extrémité (30) à la première connexion (29).

3. Dispositif de chauffage électrique selon l'une des revendications précédentes, **caractérisé en ce que**
la première (15) et la deuxième (16) portion de couche sont reliées l'une à l'autre au moins partiellement par une bande de liaison séparée (18).

4. Dispositif de chauffage électrique selon l'une des revendications précédentes, **caractérisé en ce que**
la première (29) et la deuxième (35) connexion sont disposées du même côté de la couche conductrice de chaleur (12).

5. Dispositif de chauffage électrique selon l'une des revendications précédentes, **caractérisé en ce que**
au moins une interruption de séparation (13, 14) suit un tracé au moins sensiblement droit.

6. Dispositif de chauffage électrique selon l'une des revendications précédentes, **caractérisé en ce que**
la couche conductrice de chaleur (12) et/ou la première (15) et/ou la deuxième (16) et/ou la troisième (17) portion de couche de celle-ci est/sont au moins sensiblement de forme rectangulaire.

7. Dispositif de chauffage électrique selon l'une des revendications précédentes, **caractérisé en ce que**
la couche conductrice de chaleur (12) recouvre au moins 80 % d'une surface du substrat, de préférence au moins 85 % de la surface du substrat
et/ou
un matériau électriquement isolant est disposé dans l'interruption de séparation (13, 14) respective
et/ou
au moins une couche supplémentaire, notamment une couche isolante, est formée sur la couche conductrice de chaleur (12).

8. Dispositif de chauffage électrique selon l'une des revendications précédentes, **caractérisé en ce que**
la deuxième portion de couche (16) est plus large que la première (15) et/ou la troisième (17) portion de couche, de préférence d'au moins un facteur 1,2 ; de préférence d'au moins un facteur 1,5.

9. Dispositif de chauffage électrique selon l'une des revendications précédentes, **caractérisé en ce que**
deux circuits de chauffage (36, 37) ou plus sont formés.

10. Dispositif de chauffage électrique selon l'une des revendications précédentes, **caractérisé en ce que**
au moins une interruption de séparation (13, 14) traverse la couche conductrice de chaleur (12) d'un premier côté à un deuxième côté de celle-ci, notamment entièrement.

11. Dispositif de chauffage électrique selon l'une des revendications précédentes, **caractérisé en ce que**
le dispositif de chauffage électrique est un dispositif de chauffage pour véhicule automobile.

12. Véhicule, notamment véhicule automobile, comprenant un dispositif de chauffage électrique selon l'une des revendications précédentes.

13. Procédé de fabrication d'un dispositif de chauffage électrique selon l'une des revendications 1 à 11, au moins une interruption de séparation (13, 14) étant produite par une structuration au laser et/ou un masquage d'au moins une portion de masquage lors de l'application de la couche chauffante et/ou d'un corps allongé, notamment d'un fil, incorporé lors de la fabrication et ensuite de nouveau retiré, et/ou au moins une bande de connexion (19), comprenant de préférence du cuivre, et/ou au moins une bande de liaison (18), comprenant de préférence du cuivre, étant pulvérisées thermiquement et/ou étant reliées à au moins une pastille de contact (25, 26, 27) comprenant de préférence du cuivre.
